# EUROPÄISCHE PATENTSCHRIFT

(11) **EP 2 700 762 B1**
(45) Veröffentlichungstag und Bekanntmachung des Hinweises auf die Patenterteilung: **15.06.2016**
(21) Anmeldenummer: 13450035.4
(22) Anmeldetag: 09.08.2013
(51) Int. Cl.: E04B 1/26, E04B 1/94

(54) **Holzverbindung**
Wooden joint
Assemblage en bois

(30) Priorität: 24.08.2012 AT 9182012
(43) Veröffentlichungstag der Anmeldung: 26.02.2014
(73) Patentinhaber: Vinzenz Harrer GmbH, 8130 Frohnleiten (AT)
(72) Erfinder: Harrer, Vinzenz, 8162 Passail (AT)
(74) Vertreter: Gibler & Poth Patentanwälte KG

(56) Entgegenhaltungen:
- EP-A2- 0 051 319
- EP-A2- 2 093 334
- WO-A1-2005/078205
- DE-A1-102010 034 854
- DE-U1-202005 016 486
- US-A1- 2006 048 466
- US-A1- 2011 214 371

## Beschreibung

Die Erfindung betrifft eine Holzverbindung gemäß dem Oberbegriff des Patentanspruches 1.

Es sind verschiedene Arten sog. tragender Verbindungen von Holzbautellen bekannt, bei welchen mindestens zwei Holzbauteile, insbesondere Balken oder Träger, mittels einer Verbindungsvorrichtung verbunden sind. Typische Vertreter derartiger Verbindungsvorrichtungen sind Schlitzbleche, Hakenbleche, Balkenschuhe sowie Nut-Feder-artige lösbare Steckverbindung. Dabei handelt es sich jeweils um Metallbauteile.

An ein Holzbauwerk, insbesondere ein Holzgebäude, werden ebenso wie an andere Bauwerke gewisse Anforderungen hinsichtlich der Brandsicherheit gestellt. Dabei erweisen sich die jeweils verwendeten Holzbauteile als eher unkritisch. Zwar sind die Holzbauteile brennbar, allerdings verringert sich bei einem Brand der tragende Querschnitt der betreffenden Nalzbauteile nur langsam, da das Feuer jeweils die äußere Oberfläche des Holzbauteils abträgt. Zudem ist Holz ein schlechter Wärmeleiter, sodass der innere Querschnitt auch während eines Feuers noch eine gewisse Zeit lang Kräfte aufnehmen kann. Durch diese langsam verringerte Tragfähigkeit, welche durch das verursachende Feuer auch für anwesende Personen nicht unbemerkt erfolgt, kommt es in der Regel bei brennenden Holzbauwerken kaum zu Opfern aufgrund tatsächlich durchgebrannter, und als Folge dessen herunterstürzender Holzbauteile.

Es hat sich jedoch gezeigt, dass die in der Verbindungstechnik zwischenzeitlich üblichen metallischen Verbindungsvorrichtungen einen limitierenden Faktor hinsichtlich der Brandsicherheit von Holzbauwerken darstellen. Die metallischen Verbindungsvorrichtungen sind in der Regel einem Feuer unmittelbar ausgesetzt. Aufgrund der guten Wärmeleitfähigkeit kommt es zu einer schnellen Durchwärmung der metallischen Verbindungsvorrichtungen. Jedoch verringert sich mit zunehmender Temperatur bzw. Wärmeeinwirkung die maximale Belastbarkeit der betreffenden metallischen Verbindungsvorrichtungen zunehmend, und es kommt zu einem plötzlichen Versagen der Verbindungsvorrichtungen. Dabei hat es sich gezeigt, dass in der Regel die metallischen Verbindungsvorrichtungen bereits vor den brennenden Holzbauteilen versagen. Dies erfolgt für die umstehenden und betroffenen Personenkreise in der Regel unerwartet und überraschend, und kann zu Verletzten oder Toten führen. Eine solche Tragfähigkeitsverminderung der Holzverbindung könnte beispielsweise einen herabfallenden Holzbalken, etwa eines Dachstuhles, zur Folge haben.
Die DE 20 2005 016 486 U1 beschreibt eine Fugenabdichltung zwischen Bauelementen mit den Merkmalen des Oberbegriffs des Anspruchs 1, wobei im Bereich einer Fuge zwischen benachbarten Bauteilen ein Material angeordnet ist, welches bei Wärmeeinwirkung aufquillt und die Fuge gegenüber Rauch und Flammen abdichtet.
Aus der US 2006/048466 A1 ist ein Türrahmen bekannt, bei welchem an den Fugen Streifen angebracht sind, welche bei Band bzw. Hitze die Fuge gegen Rauchdurchtritt verschließen sollen.

Die EP 51 319 A2 offenbart einen Steher, welcher einen Metallkern und mehrere, diesen vollständig umhüllende, Holzteile aufweist. In den Spalten zwischen den Holzteilen sind herkömmliche Dichtungen angeordnet.
Die WO 2005/078 205 A1 beschreibt eine selbstzentrierende Holzverbindung, wobei in den Fugen herkömmliche Dichtungen angeordnet sind.
Aufgabe der Erfindung ist es daher eine Holzverbindung der eingangs genannten Art anzugeben, mit welcher die genannten Nachteile vermieden werden können, mit welcher die Brandbeständigkeit eines Holzbauwerks, insbesondere einer Holzverbindung, verbessert werden kann.
Erfindungsgemäß wird dies durch die Merkmale des Patentanspruches 1 erreicht.

Dadurch kann die Brandbeständigkeit eines Holzbauwerks, insbesondere einer Holzverbindung, verbessert werden. Dadurch kann das vorzeitige Versagen einer Holzverbindung bei Hitze- bzw- Brandeinwirkung verhindert werden. Dadurch kann gezielt der als im Brandfall schwächste Teil einer Holzverbindung erkannte Teil mit geringem Aufwand geschützt werden. Dadurch kann eine hitzebedingte Tragfähigkeitsverminderung der Holzverbindung hinausgezögert bzw. verhindert werden. Dadurch kann die Zeitdauer, welche ein Holzbauwerk als solches während eines Brandes übersteht, ohne zusammenzubrechen, gesteigert werden.

Die Unteransprüche betreffen weitere vorteilhafte Ausgestaltungen der Erfindung.

Ausdrücklich wird hiermit auf den Wortlaut der Patentansprüche Bezug genommen, wodurch die Ansprüche an dieser Stelle durch Bezugnahme in die Beschreibung eingefügt sind und als wörtlich wiedergegeben gelten.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste Ausführungsform einer erfindungsgemäßen Holzverbindung im Grundriss; und
Fig. 2 eine zweite Ausführungsform einer erfindungsgemäßen Hohverbindung im Grundriss.

Die Fig. 1 und 2 zeigen jeweils eine bevorzugte Ausführungsform einer Holzverbindung 1 umfassend wenigstens einen ersten Holzbauteil 2, einen zweiten Holzbauteil 3 und wenigstens eine Verbindungsvorrichtung 4, wobei der erste Holzbauteil 2 mit dem zweiten Holzbauteil 3 mittels der Verbindungsvorrichtung 4 unter Ausbildung einer Fuge 5 verbunden ist, wobei die Verbindungsvorrichtung 4 als Auflager den zweiten Holzbauteil 3 trägt, wobei im Bereich der Fuge 5 wenigstens bereichsweise eine Dichtung 6 angeordnet ist, welche Dichtung 6 bei einer Umgebungstemperatur oberhalb einer vorgebbaren Grenztemperatur die Fuge 5 wenigstens im Bereich der Verbindungsvorrichtung 4 verschließt, zum Verhindern einer wärmebedingten Tragfähigkeitsverminderung an der Verbindungsvorrichtung 4.

Dadurch kann die Brandbeständigkeit eines Holzbauwerks, insbesondere einer Holzverbindung 1, verbessert werden. Dadurch kann das vorzeitige Versagen einer Holzverbindung 1 bei Hitze- bzw- Brandeinwirkung verhindert werden. Dadurch kann gezielt der als im Brandfall schwächste Teil einer Holzverbindung 1 erkannte Teil mit geringem Aufwand geschützt werden. Dadurch kann eine hitzebedingte Tragfähigkeitsverminderung der Holzverbindung 1 hinausgezögert bzw. verhindert werden. Dadurch kann die Zeitdauer, welche ein Holzbauwerk 1 als solches während eines Brandes übersteht, ohne zusammenzubrechen, gesteigert werden.

Die gegenständliche Erfindung betrifft Holzverbindungen 1, daher Verbindung bei welchen wenigstens ein erster Holzbauteil 2 mit einem zweiten Holzbauteil 3 verbunden ist. Es können dabei auch eine höhere Anzahl an Holzbauteilen miteinander in einer Holzverbindung 1 verbunden sein. Eine Holzverbindung 1 ist dabei bevorzugt eine starre Verbindung, im Sinne einer nicht gezielt gelenkigen Verbindung, wobei elastische Verformungen einzelner Teile natürlich möglich sind. Ein Holzbauteil 2, 3 ist bevorzugt ein Bauelement, wie etwa ein Träger, ein Balken, ein Steher, ein Pfosten oder dergleichen, umfassend Holz bzw. insbesondere aus Holz. Der Begriff Bauteil bezieht sich dabei insbesondere nicht auf einen ganzen Gebäudeteil.

Die Verbindungsvorrichtung 4 trägt als Auflager den zweiten Holzbauteil 3. Die Gewichtskraft des zweiten Holzbauteils 3 sowie die weiters auf diesen einwirkenden Kräfte werden daher über die Verbindungsvorrichtung 4 auf den ersten Holzbauteil 2 übertragen. Dabei ist bevorzugt vorgesehen, dass der zweite Holzbauteil 3 an einem weiteren Bereich, insbesondere an einem weiteren Ende, an einem - nicht dargestellten - dritten Holzbauteil aufliegt, entsprechend dem aus der Statik hinlänglich bekannten "Träger auf zwei Stützen", es können auch eine höhere Anzahl Auflager vorgesehen sein, auf welchen der zweite Holzbauteil 3 angeordnet ist oder eine frei schwebende Lagerung des zweiten Holzbauteils 3 an nur einer einzigen Verbindungsvorrichtung 4.

Erfindungsgemäß ist die Holzverbindung 1 als lasttragende Knotenverbindung, ausgebildet. Dies ist auch als tragende Verbindung bezeichnet, bzw. als Verbindung tragender Holzbauteile 2, 3.

Als tragende Verbindung wird dabei eine Verbindung verstanden, bei welcher die durch den zweiten Holzbauteil 3 verursachten sowie die auf diesen einwirkenden Kräfte werden über die wenigstens eine Verbindungsvorrichtung 1 auf den ersten Holzbauteil 2 übertragen werden. Das Verbindungsmittel 4 ist bevorzugt als Balkentragvorrichtung ausgebildet.

Bevorzugt ist vorgesehen, dass die Holzverbindung 1 Teil eines Stabwerks, insbesondere eines Fachwerks und/oder eines Riegelbaus, ist. Die einzelnen Holzbauteile 2, 3 bilden dabei die Stäbe eines derartigen Stabwerks, und damit die tragenden Elemente des Stabwerks, wobei die Flächen dazwischen nicht tragend sind, und in der Regel auf beliebige Weise ausgefüllt werden können. Ein derartig ausgebildetes Bauwerk ist daher auch ohne die ausgefüllten Flächen für sich standfähig und/oder standsicher, im Gegensatz etwa zur Plattenbauweise.

In weiterer Folge wird die Holzverbindung 1 als Verbindung eines ersten Holzbauteils 2 und eines zweiten Holzbauteils 3 beschrieben. Der erste Holzbauteil 2 und der zweite Holzbauteil 3 sind mittels wenigstens einer Verbindungsvorrichtung 4 verbunden.

Bevorzugt ist vorgesehen, dass die Verbindungsvorrichtung 4 als Metallteil, insbesondere umfassend Aluminium oder Stahl, ausgebildet ist. Durch die Verwendung metallischer Verbindungsvorrichtung 4 kann schnell eine Verbindung zwischen den beiden Holzbauteilen 2, 3 geschaffen werden, ohne dass diese, wie bei metallfreien Holzverbindungen 1 jeweils aufwendig bearbeitet werden müssen.

Gemäß einer bevorzugten Ausführungsform ist vorgesehen, dass die Verbindungsvorrichtung 4 derart ausgebildet ist, dass diese ein schnelles und einfaches Zusammenfügen der entsprechend vorbereiteten Holzbauteile 2, 3 auf der Baustelle ermöglicht. Daher, dass die entsprechenden Holzbauteile 2, 3 vorbereitet werden können indem etwa Teile der vorgesehen Verbindungsvorrichtung 4 an wenigstens einem der beiden Holzbauteile 2, 3 befestigt, etwa angeschraubt, werden, und entsprechende Vorbereitungen an dem anderen Holzbauteil 2, 3 erfolgen, und das tatsächliche Herstellen der Holzverbindung 1 dadurch in kurzer Zeit erfolgen kann, und kein langwieriges Halten der einzelnen Holzbauteile 2, 3 zur Bildung der Holzverbindung erfordert.

Es ist vorgesehen, dass der erste Holzbauteil 2 mit dem zweiten Holzbauteil 3 mittels der Verbindungsvorrichtung 4 unter Ausbildung einer Fuge 5 verbunden ist. Durch die Fuge 5 können die beiden Holzbauteile einfach und schnell zusammengefügt werden, da ein Spiel zwischen den einzelnen Bauteilen besteht und kein zusätzlicher Kraftaufwand erforderlich ist, um einen der Holzbauteile 2, 3 in eine Lücke zu pressen.

Vorzugsweise ist dabei vorgesehen, dass die Verbindungsvorrichtung 4 als Schlitzblech 7, Balkenschuh oder Nut-Feder-artige lösbare Steckverbindung 8 ausgebildet ist. Derartige Verbindungsvorrichtung 4 erlauben eine besonders einfache und schnelle Herstellung der tatsächlichen Holzverbindung 1, wobei jeweils die entsprechenden Schritte zur Vorbereitung der Holzbauteile 2, 3 vor der Bildung der Holzverbindung 1, etwa am Boden und nicht auf einem Baugerüst, erfolgen können.

Bevorzugt ist vorgesehen, dass die verwendete Verbindungsvorrichtung 4 selbst lediglich durch die Fuge 5 bzw. über die Fuge 5 von Außen zugänglich ist. Daher, dass die Verbindungsvorrichtung 4 im Wesentlichen innerhalb der Fuge 5 angeordnet ist, und nicht außerhalb an einem der Holzträger 2, 3. Dies ist etwa bei der Ausbildung der Verbindungsvorrichtung 4 als Schlitzblech 7 und vor allem als Nut-Feder-artige lösbare Steckverbindung 8 gegeben.

Bei der Ausbildung der Verbindungsvorrichtung 4 als Schlitzblech 7 sind lediglich stirnseitige Bereiche des Schlitzbleches 7 sowie die verwendeten Dübel bzw.

Schrauben von außerhalb der Fuge 5 zugänglich.

Bei der besonders bevorzugten Ausbildung der Verbindungsvorrichtung 4 als Nut-Feder-artige lösbare Steckverbindung 8 sind keine Teile von außerhalb der Fuge 5 zugänglich. Derartige Nut-Feder-artige lösbare Steckverbindung 8 weisen zwei Metallteile auf, wobei an jedem der beiden zu verbindenden Holzbauteile 2, 3 jeweils einer der beiden Metallteile befestigt, insbesondere angeschraubt wird, und die beiden Metallteile zum Herstellen der Holzverbindung 1 einfach in Belastungsrichtung ineinander geschoben werden können. Derartige Nut-Feder-artige lösbare Steckverbindung 8 sind beispielsweise in der Patentschrift AT 411 094 B1 beschrieben.

Es ist vorgesehen, dass im Bereich der Fuge 5 wenigstens bereichsweise eine Dichtung 6 angeordnet ist, welche Dichtung 6 bei einer Umgebungstemperatur oberhalb einer vorgebbaren Grenztemperatur die Fuge 5 wenigstens im Bereich der Verbindungsvorrichtung 4 verschließt, zum Verhindern einer wärmebedingten Tragfähigkeitsverminderung an der Verbindungsvorrichtung 4. Die Dichtung 6 füllt dabei die Fuge 5 wenigstens derart aus, dass die Verbindungsvorrichtung 4 nicht mehr unmittelbar zugänglich ist, und derart vor den direkten bzw. unmittelbaren Einwirkungen eines Feuers bzw. Brandes geschützt ist.

Durch die Maßnahmen der gegenständlichen Erfindung kann die statische bzw. dynamische Tragfähigkeit einer Holzkonstruktion, welche wie vorstehend dargelegt insbesondere ein Fachwerk sein kann, während eines Brandes lange erhalten werden. Dies unterscheidet die gegenständlichen Maßnahmen von Brandschutz- bzw. Rauchgasdichtungen, welche etwa aus dem Bereich des Trockenbaus bekannt sein, und welche lediglich das Durchbrennen eines Feuers von einem Raum in einen benachbarten anderen Raum durch eine nichttragende Trenn- bzw. Zwischenwand verhindern sollen. Die in derartigen Bereichen eingesetzten Element, etwa Leisten, zur Befestigung einer Platte, beispielsweise einer Gipskartonplatte, an einer Wand werden im Sinn der gegenständlichen Erfindung als nichttragend angesehen, da weder die betreffenden Elemente noch die durch diese mit einer Wand verbundenen Platten einen Beitrag zur Standsicherheit eines Bauwerks bzw. Gebäudes leisten. Das betreffende Gebäude ist selbst nach entfernen der betreffenden Teile Standfest und genügt den statischen Anforderungen.

Bevorzugt ist vorgesehen, dass die Dichtung 6 die Fuge 5 bei Umgebungstemperaturen unterhalb der Grenztemperatur lediglich bereichsweise ausfüllt. Daher dass die Dichtung 6 bei Umgebungstemperaturen unterhalb der Grenztemperatur die Fuge 5 derart frei lässt, dass nach wie vor ein einfaches Zusammenfügen der beiden Holzbauteile 2, 3 unter Spiel möglich ist, ohne dabei die Dichtung 6 zu beschädigen bzw. an dieser zu reiben. Dadurch kann die Dichtung 6 ebenfalls bereits vor dem endgültigen Zusammenfügen der beiden Holzbauteile im Bereich der Fuge 5 bzw. der zukünftigen Fuge 5 befestigt werden, wodurch ein nachträgliches Befestigen der Dichtung 6, für welches ein Arbeiter etwa auf einer Leiter balancieren müsste, vermieden werden kann.

In diesem Zusammenhang ist vorgesehen, dass die Dichtung 6 oberhalb der Grenztemperatur ein größeres Volumen aufweist, als unterhalb der Grenztemperatur. Durch die Volumenzunahme kann die Fuge 5 wenigstens bereichsweise ausgefüllt bzw. verschlossen werden. Eine derartige Dichtung 6 kann auch als Heißgasdichtung bezeichnet werden. Ein derartiges Verhalten der Dichtung 6 kann auch als intumeszierend bezeichnet werden.

Dabei ist insbesondere vorgesehen, dass die Dichtung 6 oberhalb der Grenztemperatur aufquillt oder aufschäumt. Dadurch weist die Dichtung 6 oberhalb der Grenztemperatur eine gute thermische Isolationsfähigkeit auf.

Bevorzugt ist vorgesehen, dass die Grenztemperatur größer 100° ist, und bevorzugt etwa 130°C bis 200°C beträgt. Dadurch kann erreicht werden, dass die Dichtung 6 bereits die Fuge verschlossen hat, bevor das umgebende Holz selbst Feuer fängt, und bereits bevor wärmebedingte Tragfähigkeitsverminderung an der Verbindungsvorrichtung 4 auftreten. Die Grenztemperatur kann dabei als Starttemperatur angesehen werden, daher als Temperatur bei deren Überschreiten eine Volumenerweiterung der Dichtung 6 beginnt.

Derartige Dichtungen 6 weisen einen unter Wärmeeinwirkung expandierenden Werkstoff, etwa Blähgraphit, einen Flammhemmer, etwa Alkyldiaminphosphat oder roten Phosphor, und in der Regel noch weitere Komponenten wie etwa Bindemittel und/oder Mineralfasern und/oder weitere Bläh- bzw. Schäummittel auf.

Gemäß einer ersten bevorzugten Ausführungsform ist vorgesehen, dass die Dichtung 6 am ersten Holzbauteil 2 angeordnet ist. Eine derartige Anordnung ist etwa in Fig. 1 dargestellt. Diese zeigt eine Holzverbindung 1, wobei die Verbindungsvorrichtung 4 als Schlitzblech 7 ausgebildet ist. Die strichlinierten Linien 9 zeigen schematisch die Mittelinien der Dübel, welche die Verbindungsvorrichtung 4 mit dem zweiten Holzbauteil 3 verbinden. Seitlich neben der Verbindungsvorrichtung 4 sind die Dichtungen 6 an dem ersten Holzbauteil angeordnet. Es kann auch vorgesehen sein, die Dichtung 6 an dem zweiten Holzbauteil zu befestigen.

Es kann auch vorgesehen sein, dass die Dichtung 6 an der wenigstens einen Verbindungsvorrichtung 4 angeordnet ist. Fig. 2 zeigt eine zweite bevorzugte Ausführungsform der gegenständlichen Erfindung, wobei die Verbindungsvorrichtung 4 als Nut-Feder-artigen lösbaren Steckverbindung 8 ausgebildet ist, und wobei die Dichtung 6 seitlich an einem Teil der Verbindungsvorrichtung befestigt ist. dabei kann es vorgesehen sein, den betreffenden Teil der Verbindungsvorrichtung 4 im Wesentlichen vollständig zum ummanteln.

Es kann dabei auch vorgesehen sein, mehrere Dichtungen 6 im Bereich der Fuge 5 anzuordnen. Weiters kann vorgesehen sein, zusätzlich weitere Bereiche bzw. Teile der Holzverbindung 1 mit einer entsprechenden Dichtung 6 zu versehen. Bevorzugt ist etwa bei Ausbildung der Verbindungsvorrichtung 4 als Schlitzblech 7 vorgesehen, die aus dem zweiten Holzbauteil 3 vorragenden Teile der verwendeten Metalldübel mit einer entsprechenden Dichtung zu verkleiden bzw. zu umhüllen, ebenso wie die von außen zugänglichen Teile des Schlitzbleches 7 im zweiten Holzbauteil 3.

Bevorzugt ist vorgesehen, dass die Dichtung 6 als, vorzugsweise selbstklebendes, Dichtungsband ausgebildet ist, wodurch eine einfache Befestigung desselben im Bereich der Fuge 5 unterstützt wird. Es kann aber auch vorgesehen sein, die Dichtung 6 mittels mechanischer Befestigungsmittel an dem ersten oder zweiten Holzbauteil zu befestigen.

## Patentansprüche

1. Holzverbindung (1) umfassend wenigstens einen ersten Holzbauteil (2), einen zweiten Holzbauteil (3) und wenigstens eine Verbindungsvorrichtung (4), wobei der erste Holzbauteil (2) mit dem zweiten Holzbauteil (3) mittels der Verbindungsvorrichtung (4) unter Ausbildung einer Fuge (5) verbunden ist, wobei die Verbindungsvorrichtung (4) als Auflager den zweiten Holzbauteil (3) trägt, wobei im Bereich der Fuge (5) wenigstens bereichsweise eine Dichtung (6) angeordnet ist, wobei die Dichtung (6) bei einer Umgebungstemperatur oberhalb einer vorgebbaren Grenztemperatur die Fuge (5) wenigstens im Bereich der Verbindungsvorrichtung (4) verschließt, zum Verhindern einer wärmebedingten Tragfähigkeitsverminderung an der Verbindungsvorrichtung (4), wobei die Dichtung (6) oberhalb der Grenztemperatur ein größeres Volumen aufweist, als unterhalb der Grenztemperatur **dadurch gekennzeichnet, dass** die Holzverbindung (1) als lasttragende Knotenverbindung ausgebildet ist.

2. Holzverbindung (1) nach Anspruch 1, **dadurch gekennzeichnet, dass** die Dichtung (6) die Fuge (5) bei Umgebungstemperaturen unterhalb der Grenztemperatur lediglich bereichsweise ausfüllt.

3. Holzverbindung (1) nach einem der Ansprüche 1 bis 2, **dadurch gekennzeichnet, dass** die Dichtung (6) oberhalb der Grenztemperatur aufquillt oder aufschäumt.

4. Holzverbindung (1) nach einem der Ansprüche 1 bis 3, **dadurch gekennzeichnet, dass** die Dichtung (6) am ersten und/oder am zweiten Holzbauteil (2, 3) angeordnet ist, wobei die Dichtung (6) vorzugsweise am ersten Holzbauteil (2) angeordnet ist.

5. Holzverbindung (1) nach einem der Ansprüche 1 bis 4, **dadurch gekennzeichnet, dass** die Dichtung (6) an der wenigstens einen Verbindungsvorrichtung (4) angeordnet ist.

6. Holzverbindung (1) nach einem der Ansprüche 1 bis 5, **dadurch gekennzeichnet, dass** die Dichtung (6) als, vorzugsweise selbstklebendes, Dichtungsband ausgebildet ist.

7. Holzverbindung (1) nach einem der Ansprüche 1 bis 6, **dadurch gekennzeichnet, dass** die Grenztemperatur größer 100°C ist.

8. Holzverbindung (1) nach einem der Ansprüche 1 bis 7, **dadurch gekennzeichnet, dass** die Verbindungsvorrichtung (4) als Metallteil, insbesondere umfassen Aluminium oder Stahl, ausgebildet ist.

9. Holzverbindung (1) nach einem der Ansprüche 1 bis 8, **dadurch gekennzeichnet, dass** die Verbindungsvorrichtung (4) als Schlitzblech (7), Balkenschuh oder Nut-Feder-artige lösbare Steckverbindung (8) ausgebildet ist.

10. Holzverbindung (1) nach einem der Ansprüche 1 bis 9 **dadurch gekennzeichnet, dass** das Verbindungsmittel als Balkentragvorrichtung ausgebildet ist.

11. Holzverbindung (1) nach einem der Ansprüche 1 bis 10, **dadurch gekennzeichnet, dass** die Holzverbindung (1) Teil eines Stabwerks, insbesondere eines Fachwerks und/oder eines Riegelbaus, ist.

## Claims

1. A wooden joint (1), comprising at least one first wood component (2), one second wood component (3) and at least one connecting apparatus (4), wherein the first wood component (2) is connected to the second wood component (3) by means of the connecting apparatus (4) by forming a joint (5), wherein the connecting apparatus (4) carries the second wood component (2) as a support, wherein a seal (6) is arranged at least in sections in the region of the joint (5), wherein the seal (6), at an ambient temperature above a predetermined threshold temperature, seals the joint (5) at least in the region of the connecting apparatus (4) for preventing a thermally induced reduction in the carrying capability on the connecting apparatus (4), wherein the seal (6) has a greater volume above the threshold temperature than beneath the threshold temperature, **characterized in that** the wooden joint (1) is formed as a load-bearing node connection.

2. A wooden joint (1) according to claim 1, **characterized in that** the seal (6) merely fills the joint (5) in sections at ambient temperatures beneath the threshold temperature.

3. A wooden joint (1) according to one of the claims 1 to 2, **characterized in that** the seal (6) swells or foams above the threshold temperature.

4. A wooden joint (1) according to one of the claims 1 to 3, **characterized in that** the seal (6) is arranged on the first and/or the second wood component (2, 3), wherein the seal (6) is preferably arranged on the first wood component (2).

5. A wooden joint (1) according to one of the claims 1 to 4, **characterized in that** the seal (6) is arranged on the at least one connecting apparatus (4).

6. A wooden joint (1) according to one of the claims 1 to 5, **characterized in that** the seal (6) is formed as a preferably self-adhesive sealing strip.

7. A wooden joint (1) according to one of the claims 1 to 6, **characterized in that** the threshold temperature is greater than 100°C.

8. A wooden joint (1) according to one of the claims 1 to 7, **characterized in that** the connecting apparatus (4) is formed as a metal part, especially comprising aluminium or steel.

9. A wooden joint (1) according to one of the claims 1 to 8, **characterized in that** the connecting apparatus (4) is formed as a slotted plate (7), joist hanger or tongue-and-groove-like releasable plug connection (8).

10. A wooden joint (1) according to one of the claims 1 to 9, **characterized in that** the connecting means is formed as a beam support apparatus.

11. A wooden joint (1) according to one of the claims 1 to 10, **characterized in that** the wooden joint (1) is part of a framework, especially a timber framework and/or half-timber construction.

## Revendications

1. Assemblage en bois (1) comprenant au moins une première pièce en bois (2), une deuxième pièce en bois (3) et au moins un dispositif d'assemblage (4), dans lequel la première pièce en bois (2) est assemblée avec la deuxième pièce en bois (3) au moyen du dispositif d'assemblage (4) en formant un joint (5), dans lequel le dispositif d'assemblage (4) sert d'appui portant la deuxième pièce en bois (3), dans lequel une garniture d'étanchéité (6) est disposée au moins par zones au niveau du joint (5), laquelle garniture d'étanchéité (6) ferme le joint (5) quand la température ambiante dépasse une température limite pouvant être prédéterminée, au moins au niveau du dispositif d'assemblage (4), afin d'empêcher une baisse de capacité portante du dispositif d'assemblage (4) due à la chaleur, dans lequel la garniture d'étanchéité (6) présente un plus grand volume au-dessus de la température limite qu'en dessous de celle-ci, **caractérisé en ce que** l'assemblage en bois (1) est conformé comme un assemblage à gousset supportant les charges.

2. Assemblage en bois (1) selon la revendication 1, **caractérisé en ce que** la garniture d'étanchéité (6) remplit en partie seulement le joint (5) quand la température ambiante est inférieure à la température limite.

3. Assemblage en bois (1) selon l'une des revendications 1 à 2, **caractérisé en ce que** la
garniture d'étanchéité (6) gonfle ou mousse au-dessus de la température limite.

4. Assemblage en bois (1) selon l'une des revendications 1 à 3, **caractérisé en ce que** la garniture d'étanchéité (6) est disposée sur la première pièce en bois et/ou la deuxième (2, 3), la garniture d'étanchéité (6) étant de préférence disposée sur la première pièce en bois (2).

5. Assemblage en bois (1) selon l'une des revendications 1 à 4, **caractérisé en ce que** la garniture d'étanchéité (6) est disposée sur l'au moins un dispositif d'assemblage (4).

6. Assemblage en bois (1) selon l'une des revendications 1 à 5, **caractérisé en ce que** la garniture d'étanchéité (6) est conçue comme une bande d'étanchéité, de préférence autocollante.

7. Assemblage en bois (1) selon l'une des revendications 1 à 6, **caractérisé en ce que** la température limite est supérieure à 100°C.

8. Assemblage en bois (1) selon l'une des revendications 1 à 7, **caractérisé en ce que** le
dispositif d'assemblage (4) est conformé comme une pièce métallique, contenant en particulier de l'aluminium ou de l'acier.

9. Assemblage en bois (1) selon l'une des revendications 1 à 8, **caractérisé en ce que** le
dispositif d'assemblage (4) est conformé comme une tôle fendue (7), un sabot de solive ou un assemblage emboîté (8) pouvant être défait à rainure et languette.

10. Assemblage en bois (1) selon l'une des revendications 1 à 9, **caractérisé en ce que** le moyen d'assemblage est conformé comme un dispositif de support de solive.

11. Assemblage en bois (1) selon l'une des revendications 1 à 10, **caractérisé en ce que** l'assemblage en bois (1) fait partie d'une poutraison, en particulier d'un colombage et/ou d'une construction à cintres.
